# EUROPÄISCHE PATENTSCHRIFT

(11) **EP 0 297 215 B1**
(45) Veröffentlichungstag und Bekanntmachung des Hinweises auf die Patenterteilung: **10.06.1992**
(21) Anmeldenummer: 88104424.2
(22) Anmeldetag: 19.03.1988
(51) Int. Cl.: G06M 1/10

(54) **Elektromagnetische Klappankeranordnung**
Electromagnetic clapper arrangement
Système électromagnétique d'ancre à clapet

(30) Priorität: 29.06.1987 CH 2455/87
(43) Veröffentlichungstag der Anmeldung: 04.01.1989
(73) Patentinhaber: Landis & Gyr Betriebs AG, 6301 Zug (CH)
(72) Erfinder: Bürgi, Ernst, CH-6300 Zug (CH)
(74) Vertreter: Müller, Hans-Jürgen, Dipl.-Ing.

(56) Entgegenhaltungen:
- DE-A- 1 539 702
- US-A- 3 174 064
- US-A- 3 916 164
- US-A- 4 228 347

## Beschreibung

Die Erfindung bezieht sich auf eine elektromagnetische Klappankeranordnung nach dem Oberbegriff des Patentanspruchs 1.

Klappankeranordnungen werden dort angewandt, wo der Erregungszustand einer elektrischen Spule in Lageänderungen von mechanischen Teilen umgewandelt werden sollen. Sie werden in Relais, Umschaltern und ähnlichen Baueinheiten, insbesondere aber zum Umschalten von Zählwerken in Mehrtarif-Elektrizitätszählern oder zum Nullstellen eines Zählwerks in Maximumzählern verwendet.

Klappankeranordnungen bestehen meist aus einem in rechteckiger Form angeordneten Kreis aus weichmagnetischem Material, der auf einem Schenkel die elektrische Spule trägt, die einen als Teil des magnetischen Kreises dienenden Spulenkern aufweist. In dem magnetischen Kreis befindet sich ferner ein als Anker verwendeter Schenkelteil, der auf einer Seite mit dem magnetischen Kreis durch ein Gelenk verbunden ist und auf der anderen Seite in Ruhestellung durch einen Spalt in einem Abstand von dem übrigen Teil des magnetischen Kreises gehalten wird. Der Spalt ist bei bekannten Anordnungen ausserhalb der Spule angeordnet, sein Abstand wird in Ruhestellung beispielsweise durch eine Feder eingehalten. Erzeugt die Spule ein Magnetfeld, so schliesst der Spalt gegen die Federkraft.

Aus der US-PS 4 228 347 ist ein Impulszählwerk bekannt, bei dem je ein erster und ein zweiter Luftspalt vorhanden ist. Im Unterschied zum ersten Luftspalt, der radial zum Drehpunkt eines Ankers vorgesehen ist, ist der zweite Luftspalt tangential zum Drehpunkt des Ankers angeordnet. Bei einer Bewegung des Ankers bleibt der zweite Luftspalt annähernd konstant. Diese Anordnung linearisiert die resultierenden Kurven im Kraft-Weg-Diagramm des Ankers.

In der DE-OS 1 549 976 wird ein Zählwerk mit Nullstelleinrichtung beschrieben, bei dem eine solche Klappankeranordnung verwendet wird. Durch die Wirkung des von der Spule erregten Magnetfeldes wird ein zum Magnetkreis gehörender, ausserhalb der Spule liegender Anker, der mit einem Achslager an einem Rückschlussbügel angebracht ist, von einem Spulenkern angezogen. Am Anker ist eine schräg geschnittene Ankerzunge befestigt, die den Drehwinkel des Ankers ausgleicht und im angezogenen Zustand eine lückenlose Berührung des Ankers mit dem Spulenkern gewährleistet. Die Rückstellung wird über eine Feder vorgenommen. Durch mechanische Uebertragung wird durch die Bewegung dieser Klappankeranordnung eine Nullstellung des Zählwerks bewirkt. Die Anordnung benötigt eine merkliche Spulenleistung und erzeugt während des Oeffnens und Schliessens in ihrer Umgebung magnetische Streufelder.

Der Erfindung liegt die Aufgabe zugrunde, eine Klappankeranordnung zu schaffen, bei der eine möglichst geringe elektrische Leistung in der Spule ausreicht, um sicher mit der Anordnung arbeiten zu können, und bei der keine Rückwirkungen von magnetischen Feldern bei beispielsweise einem die Klappankeranordnung enthaltenden Elektrizitätszähler auftreten.

Diese Aufgabe wird durch den Kennzeichnungsteil des Patentanspruches 1 gelöst, die weiteren Ansprüche beziehen sich auf vorteilhafte Ausführungsformen.

Ausführungsformen der Erfindung werden beispielhaft in der Zeichnung dargestellt.

Es zeigen:
- Fig. 1: eine Klappankeranordnung in seitlichem Schnitt,
- Fig. 2: dieselbe Klappankeranordnung wie in der Fig. 1 in Rückansicht mit abgenommenem Seitenteil und
- Fig. 3: eine Aufsicht auf ein Kantenlager als Drehstelle zwischen Anker und Rückschlussbügel.

Die Fig. 1 und 2 zeigen eine Klappankeranordnung 1, in der ein magnetischer Kreis durch eine Spule 2 über einen Spulenkern 3, einen Rückschlussbügel 4 und einen Anker 5 mit einer Ankerzunge 6 erregbar ist. Wird der Kreis erregt, so wirkt zwischen der oberen Fläche der senkrecht auf dem Anker 5 stehenden Ankerzunge 6 und einer unteren Fläche des Spulenkernes 3, also durch einen Spalt 7 hindurch, eine Kraft, die versucht, die Höhe des Spaltes 7 zu verkleinern. Der Spalt 7 liegt innerhalb der Spule 2 so weit von deren Enden entfernt, dass die Aenderung des magnetischen Streufeldes, die sich beim Oeffnen und Schliessen des Spaltes 7 ergibt, infolge der Abschirmwirkung der Spule 2 sich nicht ausserhalb der Spule 2 in dem von der Klappankeranordnung 1 gesteuerten Vorrichtung auswirken kann. Der Spalt liegt ferner in einer gegen die Spulenachse schrägen Lage nahezu tangential zu einem Kreis, von dem ein Umfangsteil im Spalt 7 verläuft und dessen Mittelpunkt in einer Drehstelle 8 liegt, um die sich der Anker 5 mit der Ankerzunge 6 gegenüber dem Rückschlussbügel 4 dreht.

Wird die Ankerzunge 6 mit dem Anker 5 durch Erregung des magnetischen Kreises durch die Spule 2 angezogen, so läuft der Anker 5 gegen einen an einem Klappankergehäuse 9 befindlichen Anschlag 10 auf, der Spalt 7 kann somit nicht völlig geschlossen werden. Es bleibt ein Restspalt von einigen zehntel Millimeteren offen. Hört die Erregung durch die Spule 2 auf, so geht der Anker 5 mit der Ankerzunge 6 durch sein Gewicht wieder in seine ursprüngliche Lage zurück, damit wirkt dieses Gewicht als Rückstellkraft.

Mit 11 ist ein Mitnehmer bezeichnet, der die Bewegung des Ankers 5 auf eine durch die Klappankeranordnung zu steuernde Vorrichtung, wie beispielsweise einen Elektrizitätszähler, überträgt. Der Mitnehmer kann auch an einer anderen Stelle des Ankers 5 angebracht sein.

Zur Verbindung des festen Rückschlussbügels 4 mit dem beweglichen Anker 5 werden vorteilhaft nicht, wie üblich, Achsen mit Lagern verwendet. Die beiden Teile werden vielmehr durch Ineinanderfügen an geeignet verformten Stellen so verbunden, dass sie gegeneinander nur eine Drehbewegung ausführen können. Dabei ist es nicht notwendig, dass die Teile durch Federn oder andere Halt verleihende Fremdelemente an dieser Drehstelle 8 festgehalten werden. Beispielsweise ist in der Fig. 3 ein Kantenlager als Drehstelle 8 gezeigt, bei dem Lappen 4a des Rückschlussbügels 4 verkantet sind und den Anker 5 in dessen Nuten halten. Da der Anker 5 an zwei Punkten der Drehstelle 8 und bei Erregung der Spule 2 an dem Anschlag 10 aufliegt, befindet er sich dann in einer genau definierten Dreipunktlage.

Die durch diese Merkmale gekennzeichnete Klappankeranordnung benötigt zu ihrer Betätigung nur eine aussergewöhnlich kleine Spulenleistung.

Der Spalt 7 befindet sich im Innern der Spule 2 und ist daher magnetisch gegen Streufelder, wie sie beispielsweise in einem Elektrizitätszähler auftreten können, gut abgeschirmt. Die für die Bewegung benötigten Magnetfelder müssen also nicht merklich über hohen, eventuell zu erwartenden Streumagnetfeldern liegen, die Spulenleistung kann somit klein sein. Die Aenderungen des Magnetfeldes im Spalt 7 im Innern der Spule 2 beeinflusst aber auch nicht die beispielsweise in einem Elektrizitätszähler auftretenden, für den Betrieb dieses Zählers notwendigen Magnetfelder.

Weiter trägt zur Verringerung der Spulenleistung bei, dass der Spalt 7 nahezu tangential zu dem Kreis durch den Spalt um die Drehstelle 8 als Mittelpunkt liegt. Die Ankerzunge 6 nähert sich daher nach Erregung der Spule 2 nahezu tangential der Fläche des Spaltes 7 des Spulenkerns 3, die Spule benötigt nur eine sehr kleine Leistung, um den Anker 5 mit der Ankerzunge 6 anzuziehen.

Um die notwendige Spulenleistung klein zu halten, darf im angezogenen Zustand die Spalthöhe zwischen dem Spulenkern 3 und der Ankerzunge 6 wenige zehntel Millimeter nicht übersteigen. Dabei nimmt die Ankerzunge 6 bei einem vorgegebenen Exemplar einer Klappankeranordnung 1 wegen ihrer oben erwähnten Dreipunktlage eine genau definierte Stellung ein. Bei der Montage wird daher der Spulenkern 3 durch Verstellen in Längsrichtung individuell auf den richtigen Abstand von der Ankerzunge 6 eingestellt.

Im Verlauf des Betriebes kann jedoch der Anschlag 10 etwas abgenutzt werden. Da sich aber bei Erregung der Spule 2 die Ankerzunge 6 tangential dem Spulenkern 3 nähert, wird erreicht, dass für kleine Aenderungen die Luftspalthöhe sehr wenig von Winkeländerungen des Ankers 5 gegenüber dem Spulenkern 3 abhängig ist und somit die magnetischen Verhältnisse gleich bleiben. Beide Merkmale tragen somit dazu bei, dass mit kleiner Spulenleistung gearbeitet werden kann.

Der Wegfall der Rückholfeder verkleinert ebenfalls die notwendige Spulenleistung, da sie nur noch das Gewicht des Ankers 5 und der Ankerzunge 6 anheben muss.

Wegen der geringen notwendigen Spulenleistung schlägt der Anker 5 nicht mit hoher Energie gegen den aus einem geeigneten Kunststoff, wie er für das gesamte Klappankergehäuse 9 verwendet wird, bestehenden Anschlag 10. Er wird vielmehr sanft aufgesetzt und prellt nicht. Daher und weil der Spalt 2 wegen des Anschlages 10 gar nicht völlig geschlossen werden kann, kann kein "Kleben" des Ankers 5 am Anschlag 10 oder der Ankerzunge 6 am Spulenkern 3 entstehen. Da die Ankerzunge 6 beim Abschalten des Stromes an der Spule 2 nicht von einem berührenden Spulenkern 3 getrennt werden muss, sondern aus einem zwar kleinen Abstand durch das Gewicht tangential abfällt, ist das durch Remanenz immer vorhandene magnetische Restfeld nicht in der Lage, die Ankerzunge mit dem Anker gegen sein Gewicht zu halten, der Klappanker löst sich sicher.

Da die Spulenleistung sehr klein gehalten werden kann, ist es möglich, ein elektrisches, stosspannungsfestes Netzgerät in das Klappankergehäuse 9 berührungssicher einzubauen. Das Netzgerät ist in einem aufsteckbaren Seitenteil 13 des Klappankergehäuses 9 untergebracht und besteht im dargestellten Falle aus vier zu einer Graetz-Schaltung zusammengeschlossenen Gleichrichterdioden 14 und zwei Vorwiderständen 12, die alle senkrecht angeordnet sind. Die Vorwiderstände 12 sind in der Fig. 2 dargestellt. Die vier Gleichrichterdioden 14 befinden sich hinter einer ebenfalls aufsteckbaren Trennwand 15.

Die beschriebene Klappankeranordnung benötigt eine kleine Spulenleistung zur Betätigung, wird kaum von äusseren Magnetfeldern gestört und stört selbst äussere Magnetfelder kaum. Sie enthält eine stosspannungs- und berührungssichere Stromversorgung und ist in einfacher Weise aufbaubar, kann also kostengünstig hergestellt werden.

## Patentansprüche

1. Elektromagnetische Klappankeranordnung, in der ein magnetischer Kreis durch eine Spule (2) über einen Spulenkern (3), einen Rückschlussbügel (4) und einen Anker (5) mit einer Ankerzunge (6) erregbar ist, wobei die Spalthöhe eines schrägen Spaltes (7) zwischen der Ankerzunge (6) und dem Spulenkern (3) gegen eine Rückstellkraft verkleinert wird, der Anker (5) auf der dem Spalt (7) abgewandten Seite in einer Drehstelle (8) lagert, wobei der Spalt (7) nahezu tangential auf einem Umfangteil eines Kreises liegt, dessen Mittelpunkt sich in der Drehstelle (8) befindet, und die durch Verkleinern des Spaltes (7) verursachte Bewegung auf von der Klappankeranordnung (1) steuerbare Vorrichtungen übertragbar ist, dadurch gekennzeichnet, dass sich der Spalt (7) innerhalb der Spule (2) befindet.

2. Klappankeranordnung nach Anspruch 1, dadurch gekennzeichnet, dass das Gewicht des Ankers (5) mit der Ankerzunge (6) als alleinige Rückstellkraft wirkt.

3. Klappankeranordnung nach Anspruch 1 oder 2, dadurch gekennzeichnet, dass bei Erregung des Magnetfeldes durch die Spule (2) der Anker (5) auf einen Anschlag (10) aufläuft, so dass der Spalt (7) nicht völlig geschlossen ist.

4. Klappankeranordnung nach Anspruch 1, 2 oder 3, dadurch gekennzeichnet, dass der Anker (5) in der Drehstelle (8) durch einfaches Verformen und Ineinanderfügen in die festen Teile des magnetischen Kreises frei von weiteren, Halt verleihenden Fremdelementen festgehalten ist und dadurch die Drehstelle an zwei Punkten festgelegt ist.

5. Klappankeranordnung nach Anspruch 3 und 4, dadurch gekennzeichnet, dass bei Erregung des Magnetfeldes durch die Spule (2) der Anker (5) an zwei Punkten der Drehstelle (8) und dem Anschlag (10) in einer genau definierten Dreipunktlagerung festgehalten ist.

6. Klappankeranordnung nach Anspruch 5, dadurch gekennzeichnet, dass der Spalt (7) bei erregter Spule (2) durch Verstellen des Spulenkerns (3) in Längsrichtung auf den richtigen Abstand von der Ankerzunge (6) einstellbar ist.

7. Klappankeranordnung nach mindestens einem der vorhergehenden Ansprüche, dadurch gekennzeichnet, dass ein Speiseteil für die Stromversorgung in die Klappankeranordnung eingebaut und gegen Berührung geschützt ist.

## Claims

1. An electromagnetic clapper arrangement in which a magnetic circuit can be energised by a coil (2) by way of a coil core (3), a yoke loop (4) and an armature (5) with an armature tongue (6), wherein the magnitude of an inclined gap (7) between the armature tongue (6) and the coil core (3) is reduced against a return force, the armature (5) is mounted in a rotary location (8) on the side remote from the gap (7), wherein the gap (7) is disposed almost tangentially to a peripheral portion of a circle whose centre point is disposed at the rotary location (8) and the movement caused by a reduction in the gap (7) can be transferred to devices which are controllable by the clapper arrangement (1), characterised in that the gap (7) is within the coil (2).

2. A clapper arrangement according to claim 1 characterised in that the weight of the armature (5) with the armature tongue (6) acts as the sole return force.

3. A clapper arrangement according to claim 1 or claim 2 characterised in that upon excitation of the magnetic field by the coil (2) the armature (5) comes into contact with a stop (10) so that the gap (7) is not completely closed.

4. A clapper arrangement according to claim 1, claim 2 or claim 3 characterised in that the armature (5) is held fast in the rotary location (8) by simple shaping and interengagement into the fixed components of the magnetic circuit, free from further extraneous elements which afford a holding effect, and thereby the rotary location is fixed at two points.

5. A clapper arrangement according to claim 3 and claim 4 characterised in that upon excitation of the magnetic field by the coil (2) the armature (5) is held fast in a precisely defined three-point mounting condition at two points of the rotary location (8) and the stop (10).

6. A clapper arrangement according to claim 5 characterised in that when the coil (2) is energised the gap (7) is adjustable by displacement of the coil core (3) in the longitudinal direction to the correct spacing from the armature tongue (6).

7. A clapper arrangement according to at least one of the preceding claims characterised in that a feed portion for the power supply is incorporated into the clapper arrangement and is protected from contact.

## Revendications

1. Système électromagnétique d'ancre à clapat dans lequel un circuit magnétique peut être généré par une bobine (2) et au moyen d'un noyau (3) de la bobine, d'une culasse magnétique en étrier (4) et d'une armature (5) équipée d'une lame (6), la hauteur d'un entrefer oblique (7) entre la lame (6) de l'armature et le noyau (3) de la bobine se réduisant à l'encontre d'une force de rappel, l'armature (5) étant montée sur un articulation (8) du côté opposé à celui de l'entrefer (7), l'entrefer (7) étant pratiquement tangent à un segment d'un cercle dont le centre se trouve dans l'articulation (8) et le mouvement produit par la diminution de l'entrefer (7) étant transmissible à des dispositifs commandés par le montage à armature battante (1), caractérisé en ce que l'entrefer (7) se trouve à l'intérieur de la bobine (2).

2. Système d'ancre à clapat selon la revendication 1, caractérisé en ce que le poids de l'armature (5) et de sa lame (6) constitue l'unique force de rappel.

3. Système d'ancre à clapat selon la revendication 1 ou 2, caractérisé en ce que lors de la génération du champ magnétique par la bobine (2), l'armature (5) parvient contre une butée (10) de manière que l'entrefer (7) ne soit pas totalement fermé.

4. Système d'ancre à clapat selon la revendication 1, 2 ou 3, caractérisé en ce que l'armature (5) est retenue dans l'articulation (8) par simple déformation et imbrication dans les parties fixes du circuit magnétique sans aucun autre organe extérieur assurant une retenue et ainsi l'articulation est basée sur deux points.

5. Système d'ancre à clapat selon les revendications 3 et 4, caractérisé en ce que lors de la génération du champ magnétique par la bobine (2), l'armature (5) est retenue par un appui exactement défini à trois points, en deux points de l'articulation (8) et sur la butée (10).

6. Système d'ancre à clapat selon la revendication 5, caractérisé en ce que, lorsque la bobine (2) est excitée, l'entrefer (7) est réglable par positionnement du noyau (3) de la bobine dans la direction de la longueur à la bonne distance de la lame (6) de l'armature.

7. Système d'ancre à clapat selon au moins l'une des revendications précédentes, caractérisé en ce qu'un bloc d'alimentation en courant est incorporé dans le montage à armature battante et protégé contre tout contact.
